# EUROPÄISCHE PATENTSCHRIFT

(11) **EP 0 190 385 B1**
(45) Veröffentlichungstag und Bekanntmachung des Hinweises auf die Patenterteilung: **27.07.1988**
(21) Anmeldenummer: 85101314.4
(22) Anmeldetag: 07.02.1985
(51) Int. Cl.: B65D 30/22, B65D 81/32

(54) **Zumindest zwei Kammern aufweisende Packung**
Multicompartment package
Emballage présentant au moins deux compartiments

(43) Veröffentlichungstag der Anmeldung: 13.08.1986
(73) Patentinhaber: REUTHER VERPACKUNG GMBH, D-5450 Neuwied 1 (DE)
(72) Erfinder: Hasselbeck, Willibald, D-5451 Melsbach (DE)
(74) Vertreter: Säger, Manfred, Dipl.-Ing.

(56) Entgegenhaltungen:
- DE-A- 2 323 531
- FR-A- 1 476 338
- US-A- 4 312 473

## Beschreibung

Die Erfindung betrifft eine Packung gemäß dem Oberbegriff der Ansprüche 1 und 2, wie durch die US-A-4 312 473 bekannt.

Solche Packungen werden häufig benötigt, um vor Gebrauch die in den verschiedenen Kammern befindlichen Füllgüter zu einer gebrauchsfertigen Mischung zu vermengen.

Bislang hat man zu diesem Zweck Zwischenblätter in die Packung eingelegt und längs deren Ränder verklebt.

Ganz abgesehen davon, daß die Anbringung eines solchen Zwischenblattes schwierig zu bewerkstelligen ist, ist mit der solchermaßen hergestellten Packung keine zuverlässige Trennung der Güter in den Kammern möglich. Zum einen weil die Verklebung nur unzureichend an den Rändern stattfindet, zum anderen, weil die Packung beim Auffalten stellenweise sich von dem Zwischenblatt losreißen kann.

Der Erfindung liegt die Aufgabe zugrunde, eine Packung gemäß dem Oberbegriff der Ansprüche 1 und 2 einfacher herstellbar sowie hinreichend zuverlässig dicht auszubilden.

Diese Aufgabe wird bei einer Packung gemäß dem Oberbegriff der Ansprüche 1 und 2 erfindungsgemäß durch deren kennzeichnende Merkmale in überraschend einfacher Weise gelöst.

So wird zum einen beispielsweise zumindest eine halbe Packung seitlich an eine vollständige Packung angesetzt und deren Seitenbereiche übergreifend festgelegt. Andererseits ist es auch möglich, zwei praktisch gleich große Packungen aber mit verschiedener Breite ineinander zu setzen und wenigstens bereichsweise miteinander zu verkleben.

Mit ganz besonderem Vorteil läßt sich die erfindungsgemäße Packung als innerer Beutel einer Faltschachtel einsetzen, wie sie an sich bekannt ist (DE-U-84 11 704) ; weil sich bei Einsatz der erfindungsgemäßen Packung die Faltschachtel auch bei seitlichem Druck auf die Mittelfaltlinie öffnet, so daß eine automatische Weiterverarbeitung der aufeinander gestapelten flachen Faltschachteln ohne die Gefahr möglich ist, daß die als Blockbodenbeutel ausgebildete Packung reißt, weil dieser auch im aufgefalteten Zustand vollständig in der Faltschachtel deren vier Innenseiten und deren Boden fest und ohne Zwischenraum anlegt. Schließlich gestaltet sich das Ausschütten des Füllgutes aus jeder Kammer einfach, weil deren oberes, freies Ende jeweils zu einer Schmalseite der Faltschachtel hin als Ausgußtülle geformt werden kann, wohingegen die andere Kammeröffnung geschlossen gehalten oder gefaltet wird.

Zweckmäßige Ausgestaltungen und Weiterbil- . dungen der Erfindung sind in den Unteransprüchen gekennzeichnet.

Ein bevorzugtes Ausführungsbeispiel der Erfindung wird nachfolgend unter Bezugnahme auf die Zeichnung näher erläutert. Es zeigt :
Fig. 1 den Beutel, in perspektivischer Darstellung und
Fig. 2 eine Druntersicht 11-11 gemäß Fig. 1 des inneren Beutels.

Der insgesamt mit 16 bezeichnete innere Beutel ist ein sogenannter Klotz- oder Blockbodenbeutel, der hinsichtlich seiner Abmessungen, Breite und Tiefe im aufgefalteten Zustand dem Innenraum der Faltschachtel genau entspricht. Der ebenflächige Blockboden 17 (Fig. 2) ist hierbei unter Bildung zweier zueinander paralleler sowie gleich großer Beutelflachseiten 18 bzw. 19 längs seiner Symmetrielinie 20 V-förmig nach unten gefalzt.

Der Beutel 16 wird deckungsgleich so auf eine der Innenseiten ohne die Mittelfaltlinien so aufgelegt, daß das untere Ende 23, 24 jeder Beutelflachseite 18, 19 an dem unteren Querfalz der Faltschachtel endet.

Beim wiedergegebenen Ausführungsbeispiel wird jede Beutelflachseite 18, 19 in dem Bereich der Innenseite, vorzugsweise in dessen Randbereich festgeklebt.

Der innere Beutel 16 weist hierbei zwei Kammern 30, 31 auf. Die Kammer 30 wird hierbei von einem fertig hergestellten Beutel 32 mit einer Faltenbreite 40 von der vorderen zu der rückwärtigen Flachseite 18 und vorgegebener Höhe 33 sowie beliebiger Breite der Flachseiten 18 auf. An die eine Schmalseite 35 des fertigen Beutels 32 ist ein deren Faltkanten 36 übergreifender Teilbeutel 37 angeordnet und im Bereich der Faltkanten 36, mit dem fertigen Beutel 32 verklebt. Der Teilbeutel 37 entsteht durch einen senkrechten Schnitt durch eine fertig hergestellte Packung durch die Flachseiten 18, 19 und parallel zu den Faltkanten 36 mit einer sich daraus ergebenden Breite 38, jedoch derselben Faltenbreite 40 wie der fertige Beutel 32.

Der Beutel 32 oder der Teilbeutel 37 können aus Verbundwerkstoffen und/oder verschiedenen Materialien bestehen.

## Patentansprüche

1. Zumindest zwei Kammern aufweisende Packung zur getrennten Aufnahme verschiedener Füllgüter, dadurch gekennzeichnet, daß die Kammern (30, 31) mindestens von einem Beutel (32) und einem Teilbeutel (37) mit einem Formboden (17) gebildet sind, daß an einer äußeren Schmalseite (35) des nur eine Kammer (30) aufweisenden, fertig hergestellten Beutels (32) der Teilbeutel (37) mit demselben Formboden (17) gleicher Höhe (33) sowie derselben Faltenbreite, d. h. Dicke (40) von der vorderen Flach- (18) zu der rückwärtigen Flachseite (19) und beliebiger Breite (34) der Flachseiten (18, 19) angeordnet ist, daß der Teilbeutel (37) durch den senkrechten Schnitt eines fertig hergestellten Beutels durch seine Flachseiten und parallel zu seinen Faltkanten erhalten worden ist und daß die Schnittbereiche der Teilbeutel (37) im Bereich der Faltkanten (36) des fertigen Beutels (32) miteinander verklebt und/ oder gesiegelt sind.

2. Zumindest zwei Kammern aufweisende Packung zur getrennten Aufnahme verschiedener Füllgüter, dadurch gekennzeichnet, daß zumindest zwei fertig hergestellte Beutel mit gleichem Formboden, derselben Höhe, derselben Faltenbreite von der vorderen Flachseite zu der rückwärtigen Flachseite und unterschiedlicher Breite der Flachseiten ineinandergesetzt sowie dann miteinander zumindest bereichsweise verklebt und/oder gesiegelt sind.

3. Packung nach Anspruch 1 oder 2, dadurch gekennzeichnet, daß der Beutel und der Teilbeutel einer Packung aus verschiedenen Werkstoffen oder verschiedenen Verbundwerkstoffen bestehen.

4. Packung nach Anspruch 2, dadurch gekennzeichnet, daß die Packung als Faltschachtel mit eingesetztem inneren Beutel (16) ausgebildet ist, die im fertig gefalteten Zustand quaderförmig mit vier zueinander parallelen Faltlinien als Kanten des Quaders ausgebildet sowie an einander gegenüberliegenden Seiten mit je einer mittig zwischen zwei der zueinander benachbarten Faltlinien verlaufenden weiteren Mittelfaltlinie versehen ist, wobei der in die Faltschachtel eingesetzte innere Beutel (16) an den beiden Innenseiten der Faltschachteln ohne die Mittelfaltlinien zumindest bereichsweise angeklebt ist und wobei die Faltschachtel durch Einschlagen an ihren oberen und unteren Enden um je einen senkrecht zu den Faltlinien verlaufenden Querfalz faltbar ist.

5. Packung nach Anspruch 4, dadurch gekennzeichnet, daß der innere Beutel (16) ein Blockbodenbeutel mit zumindest zwei Kammern ist, daß dessen ebenflächiger Blockboden (17) längs seiner Symmetriellinie (20) unter Bildung zweier zueinander paralleler sowie gleich großer Beutelflachseiten (18, 19) V-förmig nach unten gefalzt ist, daß jede Beutelflachseite (18, 19) deckungsgleich auf eine der Innenseiten ohne die Mittelfaltlinien der Faltschachtel so gelegt ist, daß das untere Ende (23, 24) jeder Beutelflachseite (18, 19) an dem unteren Querfalz der Faltschachtel endet und daß jede Beutelflachseite im Bereich zwischen den beiden Querfalzen zumindest bereichsweise angeklebt ist.

6. Packung nach Anspruch 4 oder 5, dadurch gekennzeichnet, daß der innere Beutel (16) längs den Rändern seiner Beutelflachseiten (18, 19) an den beiden einander gegenüberliegenden, die Mittelfaltlinien nicht aufweisenden Innenseiten der Faltschachtel festgeklebt ist.

7. Packung nach Anspruch 6, dadurch gekennzeichnet, daß der innere Beutel (16) höher als der Abstand der zwei Querfalze ist.

8. Packung nach einem der Ansprüche 4 bis 7, dadurch gekennzeichnet, daß der innere Beutel (16) im fettig aufgefalteten Zustand einen Abstand zwischen der Symmetrielinie (20) und jedem der beiden unteren Enden (23, 24) der Beutelflachseite (18, 19) aufweist, der höchstens dem Abstand der Mittelfaltlinie von den beiden, diesen benachbarten Faltlinien entspricht. 9. Packung nach Anspruch 4 oder 5, dadurch gekennzeichnet, daß der innere Beutel (16) mit seiner gesamten Beutelflachseite (18, 19) an den beiden einander gegenüberliegenden, die Mittelfaltlinien nicht aufweisenden Innenseiten der Faltschachtel festgeklebt ist.

## Claims

1. A packet having at least two chambers for separately housing different fillings, characterised in that the chambers (30, 31) are formed at least from one bag (32) and one bag part (37) having a shaped base (17), that on one outer narrow face (35) of the finished bag (32), having only one chamber (30), is arranged the bag part (37) with the same shaped base (17); same height (33) and the same fold width, i. e. thickness (40) from the front flat face (18) to the rear flat face (19), and any desired width (34) of the flat faces (18, 19), that the bag part (37) has been obtained from the perpendicular section of a finished bag through its flat faces and parallel to its fold edges and that the sectional regions of the bag parts (37) are glued and/or sealed together in the region of the fold edges (36) of the finished bag (32).

2. A packet having at least two chambers for separately housing different fillings, characterised in that at least two finished bags with the same shaped base, the same height, the same fold width from the front flat face to the rear flat face and different width of the flat faces are placed one inside the other and are then glued and/or sealed together at least in some areas.

3. A packet according to claim 1 or 2, characterised in that the bag and the bag part of a packet comprise different materials or different composite materials.

4. A packet according to claim 2, characterised in that the packet is formed as a folding box with an inserted inner bag (16), said packet being rectangular, when fully folded, with four parallel fold lines as edges of the rectangle and is provided on opposite faces with a further centre fold line in each case which runs centrally between two of the adjacent fold lines, in which the inner bag (16) inserted into the folding box is glued at least in some areas to the two inner faces of the folding boxes without the centre fold lines and in which the folding box may be folded by tucking in at its upper and lower ends around in each case a' transverse fold running perpendicular to the fold lines.

5. A packet according to claim 4, characterised in that the inner bag (16) is a flat-bottom bag with at least two chambers, that its flat block base (17) is folded downwards in V-shape along its line of symmetry (20) while forming two parallel flat faces (18, 19) of the bag which are of equal size, that each flat face (18, 19) of the bag is placed in coincident manner on to one of the inner faces without the centre fold lines of the folding box, that the lower end (23, 24) of each flat face (18, 19) of the bag ends on the lower transverse fold of the folding box and that each flat face of the bag is glued at least in some areas in the region between the two transverse folds.

6. A packet according to claim 4 or 5 characterised in that the inner bag (16) is firmly glued along the edges of the flat faces (18, 19) of the bag to the two opposite inner faces of the folding box which do not have the centre fold lines.

7. A packet according to claim 6, characterised in that the inner bag (16) is higher than the spacing of the two transverse folds.

8. A packet according to any one of claims 4 to 7, characterised in that the inner bag (16) in the fully unfolded state has a spacing between the symmetry line (20) and each of the two lower ends (23, 24) of the flat face (18, 19) of the bag, which corresponds at most to the spacing of the centre fold line from the two fold lines thereadjacent.

9. A packet according to claim 4 or 5, characterised in that the inner bag (16) with its entire flat face (18, 19) of the bag is firmly glued to two opposite inner faces of the folding box which do not have the centre fold lines.

## Revendications

1. Emballage présentant au moins deux chambres pour recevoir séparément différents produits, caractérisé :
- par le fait que les chambres (30, 31) sont constituées d'au moins une poche complète (32) et d'une partie de poche (37) comportant un fond plat (17),
- par le fait que, sur l'un des côtés étroits extérieurs (35) de la poche complète (32) qui ne présente qu'une seule chambre (30), est disposée la partie de poche (37) qui a le même fond plat (17), la même hauteur (33) ainsi que la même largeur de soufflet, c'est-à-dire la même épaisseur (40) entre le côté plat avant (18) et le côté plat arrière (19), les dits côtés plats (18, 19) étant d'une largeur quelconque,
- par le fait que la partie de poche (37) a été obtenue par la coupe verticale d'une poche complète en passant par ses côtés plats parallèlement à ses bords de pliage et,
- par le fait que les zones de découpe de la partie de poche (37) sont assemblées par collage et/ou scellement au voisinage des bords de pliage (36) de la poche complète (32).

2. Emballage présentant au moins deux chambres pour recevoir séparément des produits différents caractérisé par le fait qu'au moins deux poches complètes ayant le même fond plat, la même hauteur, la même largeur de soufflet entre le côté plat et le côté arrière mais des côtés plats de largeurs différentes, sont placées l'une dans l'autre et sont ensuite assemblées par collage et/ou scellement au moins dans certaines zones.

3. Emballage selon la revendication 1 ou 2 caractérisé par le fait que la poche complète et la poche partielle sont constituées en. des matières différentes ou en matériaux composites.

4. Emballage selon la revendication 2 caractérisé par le fait que l'emballage est réalisé sous la forme d'une boîte pliante à sachet intérieur (16) :
- la dite boîte présentant à l'état fini la forme d'un parallélépipède à quatre lignes respectivement parallèles et constituant les arêtes du parallélépipède et étant munie sur deux côtés se faisant face d'une ligne de pliage médiane s'étendant au milieu des deux lignes de pliage voisines,
- le sachet intérieur (16) inséré dans la boîte étant collé au moins localement sur les deux côtés intérieurs de la dite boîte qui sont dépourvus de lignes de pliage médianes et,
- la dite boîte pouvant être repliée autour des pliures transversales s'étendant perpendiculairement aux lignes de pliage par pression sur ses extrémités supérieure et inférieure.

5. Emballage selon la revendication 4 caractérisé :
- par le fait que le sachet intérieur (16) est un sachet dont le fond est plat et comportant au moins deux chambres,
- par le fait que son fond plat (17) est replié en forme de V inversé le long de sa ligne de symétrie (20) entre deux côtés plats (18, 19) mutuellement parallèles et de dimensions égales,
- par le fait que chaque côté plat du sachet (18, 19) et placé de manière à recouvrir l'un des côtés intérieurs de la boîte pliante qui sont dépourvus de lignes de pliage médianes de telle sorte que l'extrémité inférieure (23, 24) de chaque côté plat (18, 19) s'achève sur la pliure transversale inférieure de la boîte et,
- par le fait que chaque côté plat est au moins localement fixé par collage dans la zone se trouvant entre les pliures transversales.

6. Emballage selon la revendication 4 ou 5 caractérisé par le fait que le sachet intérieur (16) est fixé par collage le long des bords de ses côtés plats (18, 19) sur les deux côtés intérieurs de la boîte qui se font face et qui sont dépourvus de lignes de pliage médianes.

7. Emballage selon la revendication 6 caractérisé par le fait que le sachet intérieur (16) a une hauteur supérieure à la distance entre les pliures transversales.

8. Emballage selon l'une quelconque des revendications 4 à 7 caractérisé par le fait que le sachet intérieur (16) à l'état entièrement déplié présente, entre la ligne de symétrie (20) et chacune des deux extrémités inférieures (23, 24) des côtés plats (18, 19) une distance égale au maximum à la distance entre la ligne de pliage médiane et les deux lignes de pliage voisines.

9. Emballage selon la revendication 4 ou 5 caractérisé par le fait que le sachet intérieur (16) est fixé par collage sur tous ses côtés plats (18, 19) sur les deux côtés intérieurs de la boîte qui se font face mutuellement et qui sont dépourvus de lignes de pliage médianes.
